# EUROPÄISCHE PATENTSCHRIFT

(11) **EP 0 472 890 B1**
(45) Veröffentlichungstag und Bekanntmachung des Hinweises auf die Patenterteilung: **29.06.1994**
(21) Anmeldenummer: 91112094.7
(22) Anmeldetag: 19.07.1991
(51) Int. Cl.: F21Q 1/00, F21V 5/02

(54) **Mehrkammerleuchte für Kraftfahrzeuge**
Multi-compartment light for motor vehicle
Feu multiple pour véhicules automobiles

(30) Priorität: 10.08.1990 DE 4025393
(43) Veröffentlichungstag der Anmeldung: 04.03.1992
(73) Patentinhaber: Hella KG Hueck & Co., 59552 Lippstadt (DE)
(72) Erfinder: Bode, Wolfgang, W-4780 Lippstadt 4 (DE)

(56) Entgegenhaltungen:
- DE-C- 3 305 218
- GB-A- 590 357
- LU-A- 60 428

## Beschreibung

Die Erfindung bezieht sich auf eine Mehrkammerleuchte für Kraftfahrzeuge, mit folgenden Merkmalen:
- die Lichtscheibe weist eine über die gesamte Leuchtenbreite sich erstreckende, zeilenförmige Struktur auf,
- ein Lichtscheibenfeld der Mehrkammerleuchte ist mit Rückstrahlern versehen, deren Tripelprismen zeilenförmig angeordnet sind,
- die Zeilen wechseln zwischen mit Fremdlicht reflektierenden Tripelprismen und tonnen- oder zylinderförmigen Linsen, die eine rechteckige und mit der langen Seite senkrecht stehende Projektionsfläche aufweisen,
- die Fremdlicht reflektierenden Tripelprismen und die tonnen- oder zylinderförmigen Linsen sind auf der Innenseite der Lichtscheibe angeordnet,
- die Zeilen mit Fremdlicht reflektierenden Tripelprismen und die Zeilen mit den tonnen- oder zylinderförmigen Linsen fluchten mit Zeilen optischer Streuelemente benachbarter Lichtscheibenabschnitte, die die gleiche Zeilenhöhe aufweisen wie die Tripelprismen und tonnen- oder zylinderförmigen Linsen, wobei die sich an die tonnen- oder zylinderförmigen Linsen zeilenförmig anschließenden Streuelemente ebenfalls als tonnen- oder zylinderförmige Linsen ausgebildet sind,

Aus der DE-PS 33 05 218 ist eine Mehrkammerleuchte für Kraftfahrzeuge bekannt, deren Zeilen sich abwechseln mit Fremdlicht reflektierenden Tripelprismen und Zeilen mit rechteckigen tonnenförmigen Streuelementen, die in ihrer Zeilenhöhe gleiche Abmessungen aufweisen. Diese Höhenabmaße der Zeilen setzen sich fort über die Lichtscheibenabschnitte der benachbarten Kammern und sollen bei einer zeilenmäßig angestrebten Struktur der Optiken eine genügende Lichtausbeute ermöglichen, die im Bereich des Bremslichtes und der Nebelschlußleuchte durch eine vorgeschaltete Optikscheibe unterstützt wird, wobei das Licht auf die entsprechenden tonnenförmigen Streuelemente projiziert wird. Um dem geringen Einbauraum für Mehrkammerleuchten in modernen Karosserien Rechnung zu tragen, ist jedoch eine geringe Einbautiefe der Leuchtenkammer notwendig, die möglichst auf eine der Lichtscheibe vorgeschalteten Optikscheibe verzichten sollte und dabei trotzdem die vom Gesetzgeber vorgeschriebenen Abstrahlwerte aufbringt.

Außerdem wirkt sich eine solche Optikscheibe lichtmindernd und auf die Herstellungskosten erhöhend aus.

Es ist deshalb Aufgabe der Erfindung, die im Gattungsbegriff aufgeführte Mehrkammerleuchte so auszubilden, daß die vom Gesetzgeber geforderte Horizontal- und Vertikalstreuung bei vorgegebener Intensität durch die eingesetzte Lichtscheibenoptik erreicht wird, ohne dabei vor die abschließende Lichtscheibe eine Optikscheibe einsetzen zu müssen und wobei die in Nachbarbereichen der Lichtscheibe zu den Rückstrahlertripeln fluchtenden Zeilen mit ihren Streuelementen einen solchen homogenen Eindruck für den Betrachter von außen vermitteln, als würde sich die Struktur der Rückstrahlertripel über die Lichtscheiben der benachbarten Kammern fortsetzen.

Diese Aufgabe wird erfindungsgemäß dadurch gelöst, daß
- die sich an die Tripelprismen zeilenförmig anschließenden optischen Streuelemente aus in Zeilen aneinandergereihter Kreiskegel bestehen,
- die Kreiskegel mit ihren Spitzen entgegen der Lichtaustrittsrichtung gerichtet sind,
- die Kreiskegel mit Abflachungen aneinandergrenzen,
- jede Abflachung eines Kreiskegels in etwa 1/4 des Grundflächendurchmessers des Kreiskegels beträgt,
- die Spitze des Kreiskegels einen stumpfen Winkel bildet.

Bei Anwendung dieser Kreiskegelstruktur in der Lichtscheibe kann auch bei der lichtstarken Nebelschlußleuchte die sonst übliche vorgeschalte Optikscheibe entfallen, da die optisch wirksamen Flächen des Kreiskegels vor allem in der vertikalen Abstrahlungsebene im Bereich um +5° und -5° eine Verstärkung der für diesen Bereich vom Gesetzgeber geforderten Abstrahlungswerte bringen.

In einer vorteilhaften Ausbildung der Erfindung schließt sich der Kreiskegel an das verjüngende Ende eines Kegelstumpfes an, wodurch eine bessere Entnahme der Lichtscheibe aus dem Formwerkzeug gegeben ist.

Die Erfindung wird anhand einer Zeichnung näher erläutert. Darin zeigen
- Figur 1: eine vergrößerte Teilansicht auf die Innenseite der Lichtscheibe der Nebelschlußleuchte in der Mehrkammerleuchte,
- Figur 2: einen Schnitt gemäß der Linie A-A in Figur 1,
- Figur 3: einen Schnitt gemäß der Linie B-B in Figur 1,
- Figur 4: einen vergrößerten Kreiskegel,
- Figur 5: die Vorderansicht auf die Lichtscheibe der Mehrkammerleuchte.

In der Zeichnung zeigt Figur 1 den Ausschnitt der Lichtscheibe einer Kammer von einer in Figur 5 dargestellten Mehrkammerleuchte, wobei die mit (1) bezeichneten Zeilen tonnen- oder zylinderförmige Linsen (3) darstellen, die mit (2) bezeichneten Zeilen die aneinandergereihten Kreiskegel (4) und die mit (11) bezeichneten Zeilen die Tripelprismen (12). An den Seiten grenzen die Kreiskegel (4) mit Abflachungen (5) aneinander, wobei jede etwa 1/4 des Grundflächendurchmessers des Kreiskegels ausmacht, so daß die größte optische Wirksamkeit bei der Vertikalabstrahlung des Lichtes zustande kommt. Aus dem in Figur (2) gezeigten Vertikalschnitt A-A ist der Flächenverlauf der tonnen- oder zylinderförmigen Linsen (3) gegenüber den kreiskegelförmigen Streuelementen (4) ersichtlich. Der Strahlenverlauf zeigt, daß die vom Reflektor kommenden parallelgerichteten Strahlen (6 und 7) auf die stumpfwinkligen Flächen (10) des Kreiskegels (4) des Winkels (γ ≈ 148°) fallen und durch diese hinter der Lichtscheibe, bezogen auf die optische Achse (X) bei +5° nach oben und -5° nach unten, abgelenkt werden. Die Parallelstrahlen (8 und 9), die auf die tonnen- oder zylinderförmigen Linsen (3) fallen, werden dagegen hinter der Lichtscheibe so gefächert, daß sie einen Winkel von 7,5° um die optische Achse (Y) überstreichend ausfüllen und somit in Verbindung mit den kreiskegeligen Streuelementen (4) die nach ECE-Regelung geforderten Abstrahlwerte nach Intensität und Winkel erfüllen. In Figur 2 wird anschaulich gezeigt, daß die kreiskegeligen Streuelemente (4) vorrangig die Aufgabe haben, die Abstrahlwerte der tonnen- oder zylinderförmigen Linsen (3) in vertikaler Abstrahlebene zu ergänzen und diese besonders im leuchtennahen Bereich zu verstärken. Ein in Figur 4 stark vergrößerter Kreiskegel (4) zeigt die unterschiedlichen Böschungswinkel (α ≈ 16°) des Kreiskegels (4) und (β) des Kegelstumpfes (11). Der Böschungswinkel (β) des Kegelstumpfes liegt in erster Linie zwischen 70° und 90°, um den Ausformungsprozeß der Lichtscheibe nach dem Spritzgießvorgang zu erleichtern.

## Patentansprüche

1. Mehrkammerleuchte für Kraftfahrzeuge, mit folgenden Merkmalen:
- die Lichtscheibe weist eine über die gesamte Leuchtenbreite sich erstreckende, zeilenförmige Struktur auf,
- ein Lichtscheibenfeld der Mehrkammerleuchte ist mit Rückstrahlern versehen, deren Tripelprismen (12) zeilenförmig angeordnet sind,
- die Zeilen (1,11) wechseln zwischen mit Fremdlicht reflektierenden Tripelprismen (12) und tonnen- oder zylinderförmigen Linsen (3), die eine rechteckige und mit der langen Seite senkrecht stehende Projektionsfläche aufweisen,
- die Fremdlicht reflektierenden Tripelprismen (12) und die tonnen- oder zylinderförmigen Linsen (3) sind auf der Innenseite der Lichtscheibe angeordnet,
- die Zeilen (11) mit Fremdlicht reflektierenden Tripelprismen (12) und die Zeilen (1) mit den tonnen- oder zylinderförmigen Linsen (3) fluchten mit Zeilen optischer Streuelemente benachbarter Lichtscheibenabschnitte, die die gleiche Zeilenhöhe aufweisen wie die Tripelprismen (12) und tonnen- oder zylinderförmigen Linsen (3), wobei die sich an die tonnen- oder zylinderförmigen Linsen (3) zeilenförmig anschließenden Streuelemente ebenfalls als tonnen- oder zylinderförmige Linsen (3) ausgebildet sind,
dadurch gekennzeichnet, daß
- die sich an die Tripelprismen (12) zeilenförmig anschließenden optischen Streuelemente aus in Zeilen (2) aneinandergereihten Kreiskegeln (4) bestehen,
- die Kreiskegel (4) mit ihren Spitzen entgegen der Lichtaustrittsrichtung gerichtet sind,
- die Kreiskegel (4) mit Abflachungen (5) aneinandergrenzen,
- jede Abflachung (5) eines Kreiskegels (4) in etwa 1/4 des Grundflächendurchmessers des Kreiskegels beträgt,
- die Spitze des Kreiskegels (4) einen stumpfen Winkel (γ) bildet.

2. Mehrkammerleuchte nach Anspruch 1, dadurch gekennzeichnet, daß der Kreiskegel (4) sich an das verjüngende Ende eines Kegelstumpfes (11) anschließt.

## Claims

1. Multi-compartment lamp for motor vehicles, having the following features:
- the lens plate has a linear structure which extends the entire width of the lamp,
- a lens field of the multi-compartment lamp is provided with reflex reflectors, the triple prisms (12) of which are set in a linear arrangement,
- the lines (1, 11) alternate between triple prisms (12) which reflect extraneous light, and barrel-shaped or cylinder-shaped lenses (3) which incorporate a rectangular projection surface with its long side vertically upright,
- the triple prisms (12) which reflect extraneous light, and the barrel-shaped or cylinder-shaped lenses (3), are set on the inside face of the lens plate,
- the lines (11) with triple prisms (12) which reflect extraneous light, and the lines (1) with the barrel-shaped or cylinder-shaped lenses (3), are in alignment with lines of optical dispersion elements of neighbouring lens plate sections which have the same line height as the triple prisms (12) and barrel-shaped or cylinder-shaped lenses (3), the dispersion elements which linearly adjoin the barrel-shaped or cylinder-shaped lenses (3) likewise being in the form of barrel-shaped or cylinder-shaped lenses (3),
characterised in that
- the optical dispersion elements linearly adjoining the triple prisms (12) consist of circular cones (4) ranged alongside one another in lines (2),
- the circular cones (4) are directed with their apexes towards the direction in which the light emerges,
- the circular cones (4) are contiguous with flattened portions (5),
- each flattened portion (5) of a circular cone (4) is roughly one-quarter of the base diameter of the circular cone,
- the apex of the circular cone (4) forms an obtuse angle (γ).

2. Multi-compartment lamp according to claim 1, characterised in that the circular cone (4) adjoins the tapering end of a truncated cone (11).

## Revendications

1. Appareil d'éclairage ou feu à plusieurs compartiments pour véhicules automobiles, ayant les particularités suivantes:
- la glace ou diffuseur présente une structure en forme de lignes s'étendant sur toute la largeur du feu,
- une plage du diffuseur du feu à plusieurs compartiments est pourvue de surfaces autoréfléchissantes ou catadioptres dont les prismes triples (12) sont disposés en forme de lignes,
- les lignes (1, 11) alternent entre prismes triples (12) réfléchissant la lumière venant de l'extérieur et lentilles (3) en forme de barillet ou cylindriques qui présentent une surface de projection rectangulaire et orientée verticalement par le grand côté,
- les prismes triples (12) réfléchissant la lumière venant de l'extérieur et les lentilles (3) en barillet ou cylindriques sont disposés sur le côté intérieur du diffuseur et
- les lignes (11) avec des prismes triples (12) réfléchissant la lumière venant de l'extérieur et les lignes (1) avec les lentilles (3) en barillet ou cylindriques sont alignées avec des lignes d'éléments optiques dispersifs de segments de diffuseur voisins ayant la même hauteur de ligne que les prismes triples (12) et les lentilles (3) en barillet ou cylindriques, les éléments dispersifs se raccordant en forme de lignes aux lentilles (3) en barillet ou cylindriques, étant également réalisés sous forme de lentilles (3) en barillet ou cylindriques,
caractérisé en ce que
- les éléments optiques dispersifs, se raccordant en forme de lignes aux prismes triples (12), sont constitués de cônes de révolution (4) se raccordant les uns aux autres en formant des lignes (2),
- les sommets des cônes de révolution (4) sont dirigés en sens contraire à la direction d'émission de la lumière,
- les cônes de révolution (4) se rejoignent par des méplats (5),
- chaque méplat (5) d'un cône de révolution (4) correspond à peu près à 1/4 du diamètre de la base du cône de révolution et
- le sommet du cône de révolution (4) forme un angle obtus (γ).

2. Feu à plusieurs compartiments selon la revendication 1, caractérisé en ce que le cône de révolution (4) se raccorde à l'extrémité réduite d'un cône tronqué (11).
